# FASCICULE DE BREVET EUROPEEN

(11) **EP 3 707 067 B1**
(45) Date de publication et mention de la délivrance du brevet: **13.07.2022**
(21) Numéro de dépôt: 18819529.1
(22) Date de dépôt: 08.11.2018
(51) Int. Cl.: B63B 27/16, B63B 27/36, B66C 13/02

(54) **STRUCTURE FLOTTANTE POUR LE DEPLOIEMENT ET LA RECUPERATION D'AU MOINS UN ENGIN AQUATIQUE AUTONOME PAR UN NAVIRE, PROCEDE, SYSTEME ET NAVIRE CORRESPONDANTS**
SCHWIMMENDE STRUKTUR ZUM AUSSETZEN UND EINHOLEN VON MINDESTENS EINEM AUTONOMEN WASSERFAHRZEUG DURCH EIN SCHIFF, ENTSPRECHENDES VERFAHREN, ENTSPRECHENDES SYSTEM UND ENTSPRECHENDES SCHIFF
FLOATING STRUCTURE FOR THE DEPLOYMENT AND THE RECOVERY OF AT LEAST ONE AUTONOMOUS WATERCRAFT BY A VESSEL, CORRESPONDING METHOD, CORRESPONDING SYSTEM AND CORRESPONDING VESSEL

(30) Priorité: 08.11.2017 FR 1760492
(43) Date de publication de la demande: 16.09.2020
(73) Titulaire: iXBlue, 78100 Saint-Germain-en-Laye (FR)
(72) Inventeur: GRALL, Sébastien, 13400 Aubagne (FR)
(74) Mandataire: Jacobacci Coralis Harle
(86) Numéro de dépôt international: PCT/FR2018/052765
(87) Numéro de publication internationale: WO 2019/092369

(56) Documents cités:
- US-A- 3 631 829
- US-A- 5 222 454
- US-A1- 2006 191 457
- US-A1- 2012 145 064
- US-B1- 6 178 914

## Description

### DOMAINE TECHNIQUE AUQUEL SE RAPPORTE L'INVENTION

La présente invention concerne de manière générale le domaine des équipements maritimes, le terme « maritime » étant pris dans un sens large et pouvant couvrir aussi bien les océans, mers, cours d'eau, lacs ou équivalents. Elle concerne plus particulièrement une structure flottante pour le déploiement et la récupération d'au moins un engin aquatique autonome par un navire, système et navire correspondants. Un procédé de mise en œuvre, un système pour le déploiement la récupération d'au moins un engin aquatique autonome par un navire, ainsi qu'un navire équipé complètent l'invention.

### ARRIERE-PLAN TECHNOLOGIQUE

Le déploiement à la mer, plus généralement mise à l'eau, et plus encore la récupération de matériels à partir d'un navire en mer est souvent difficile. Lorsqu'il s'agit de lancer ou de récupérer un engin aquatique depuis un navire, différents systèmes peuvent être utilisés. La plupart consistent à mettre en œuvre un ou plusieurs « points de levage » intégrés à l'engin aquatique à manipuler, puis à l'aide de différents moyens de manutention, notamment grue, portique, bossoirs latéraux..., de procéder au levage, puis à translater l'engin aquatique pour respectivement son déploiement/le mettre à l'eau ou l'amener à bord du navire pour récupération.

Dans le cas d'un lancement ou de la récupération d'un engin aquatique autonome, l'absence de personnel à bord ajoute une difficulté au moment de son amarrage ou de sa libération pour récupération ou pour son déploiement respectivement, par le moyen de levage qui assure la manutention.

Il existe bien divers systèmes d'amarrage manœuvrables à distance mais la difficulté est alors le positionnement dans l'espace d'une partie de tels systèmes qui est fixe par rapport à l'engin aquatique à manutentionner et une autre partie de tels systèmes qui est fixe par rapport au navire. En effet, les mouvements du navire ne sont pas identiques à ceux de l'engin aquatique et de ce fait il est très difficile voire impossible dans certaines conditions de mer de procéder à l'amarrage de l'engin sur le moyen de levage.

Il existe aussi des systèmes de déploiement d'engins qui utilisent un appareil intermédiaire appelé « cage », toutefois, ils n'ont pas un comportement à la mer satisfaisant, c'est-à-dire de capacité suffisante à flotter et à rester stable.

Les documents US 5 222 454 A, US 6 178 914 B1, US 2012/145064 A1, US 3 631 829 A et US 2006/191457 A1 représentent l'art antérieur.

### OBJET DE L'INVENTION

La présente invention propose l'utilisation d'un élément intermédiaire entre le moyen de levage du navire et l'engin aquatique autonome à manutentionner.

Cet élément intermédiaire qui peut être qualifié de « lanceur », sera dénommé dans la suite « structure flottante ». Cette structure flottante reste reliée aux moyens de manutentions du navire à chaque étape des opérations de lancement ou de récupération de l'engin aquatique autonome. Cette structure flottante peut être facilement ramenée à bord du navire ou mise à l'eau du fait qu'elle reste reliée aux moyens de manutentions du navire. Cette structure flottante a une géométrie lui permettant de « naviguer » en étant tractée par le navire. Elle présente donc une certaine flottabilité et une certaine stabilité à la mer et en particulier lui évitant un retournement ou chavirage trop facile. Cette structure flottante présente un comportement à la mer identique ou au moins voisin de celui de l'engin aquatique autonome et elle est pourvue d'un espace intérieur de réception de l'engin aquatique autonome et cet espace est adapté à la forme de l'engin aquatique autonome à récupérer et à stocker. Lorsque la structure flottante est à la mer, l'espace intérieur est au moins en partie submergé et l'engin aquatique autonome qui se présente par l'arrière de la structure flottante, peut entrer par ses propres moyens, en flottant, dans l'espace intérieur de la structure flottante, ou inversement, en sortir par l'arrière.

Grâce à ses caractéristiques de navigation, de flottabilité et de stabilité, cette structure flottante peut facilement procéder au déploiement ou à la récupération de l'engin aquatique autonome du fait qu'elle est presque totalement découplée des mouvements du navire porteur en dehors de la traction de remorquage, cette dernière correspondant à un vecteur pratiquement horizontal et, de préférence, on fera en sorte que ce vecteur soit le plus horizontal possible.

Plus particulièrement, on propose selon l'invention une structure flottante destinée au déploiement et à la récupération d'au moins un engin aquatique autonome en milieu aquatique, l'engin aquatique autonome ayant une coque de forme allongée et comportant une quille, l'engin aquatique autonome pouvant se déplacer dans le milieu aquatique au moins dans une configuration de surface où il flotte à la surface du milieu aquatique, la structure flottante étant destinée à être mise à l'eau et à être récupérée par/sur un navire.

La structure flottante selon l'invention est définie dans la revendication 1.

D'autres caractéristiques non limitatives et avantageuses de la structure conforme à l'invention, prises individuellement ou selon toutes les combinaisons techniquement possibles, sont les suivantes :
- l'engin aquatique autonome a une extrémité avant fine,
- l'engin aquatique autonome est sensiblement fusiforme,
- la structure flottante n'est pas autonome pour sa navigation et elle doit être remorquée,
- la structure flottante est autonome pour sa navigation et elle comporte des moyens de navigation,
- l'engin aquatique autonome s'engage totalement en flottant à l'intérieur de l'espace intérieur de la structure flottante,
- la partie arrière de l'engin aquatique autonome comporte au moins un propulseur et seule la partie arrière de l'engin aquatique autonome ne s'engage pas à l'intérieur de l'espace intérieur de la structure flottante,
- la partie arrière de l'engin aquatique autonome comporte un moyen d'orientation, notamment gouvernail et/ou propulseur(s) orientable(s),
- l'engin aquatique autonome comporte une quille,
- l'engin aquatique autonome comporte au moins un aileron et le fond comporte une fente par aileron afin de permettre le passage des ailerons lors de l'entrée de l'engin aquatique autonome dans l'espace intérieur,
- l'aileron est orientable,
- l'engin aquatique autonome a une forme extérieure sensiblement symétrique par rapport à un plan vertical médian avant-arrière,
- la structure flottante est sensiblement symétrique par rapport à un plan vertical médian avant-arrière,
- le fond submersible comporte des parties de forme complémentaire de la forme adjacente de la coque de l'engin aquatique autonome,
- le fond submersible est noyé au moins en partie arrière lorsque la structure flottante est à l'eau, la partie avant du fond restant hors d'eau lorsque la structure flottante est à l'eau,
- le fond submersible est totalement noyé lorsque la structure flottante est à l'eau,
- le fond submersible est totalement noyé lorsque la structure flottante est à l'eau et la structure flottante comporte intérieurement vers l'avant un ponton hors d'eau,
- l'arrière de la fente allongée longitudinalement du fond submersible par où s'introduit la quille lors de l'engagement de l'engin aquatique autonome à l'intérieur de l'espace intérieur de la structure flottante, a une forme en entonnoir ou en Y, à entrée d'introduction élargie vers l'arrière,
- la fente allongée longitudinalement du fond submersible comporte un moyen de verrouillage en position amovible permettant de refermer la fente à l'arrière de la quille une fois l'engin aquatique autonome engagé à l'intérieur de l'espace intérieur de la structure flottante,
- la fente allongée longitudinalement du fond submersible comporte un moyen de verrouillage en position amovible permettant de refermer la fente à l'arrière de la quille une fois l'engin aquatique autonome engagé à fond à l'intérieur de l'espace intérieur de la structure flottante,
- les bordures de la fente allongée longitudinalement du fond submersible sont recouvertes d'un matériau au moins amortisseur,
- la structure comporte un portique de guidage d'un kiosque de l'engin aquatique autonome,
- le portique de guidage comporte un moyen de verrouillage en position amovible permettant de maintenir le kiosque une fois l'engin aquatique autonome engagé à l'intérieur de l'espace intérieur de la structure flottante,
- la structure flottante comporte dans l'espace intérieur des coussins gonflables et dégonflables, lesdits coussins une fois gonflés étant destinés à supporter et/ou maintenir et/ou bloquer l'engin aquatique autonome dans l'espace intérieur,
- les coussins gonflables et dégonflables sont disposés sur le fond,
- les coussins gonflables et dégonflables sont disposés contre le boudin gonflé,
- le fond submersible est configuré afin que la coque de l'engin aquatique autonome ne s'applique pas contre le fond lorsque la structure flottante et l'engin aquatique autonome sont tous deux laissés flottants,
- le fond submersible est configuré afin que la coque de l'engin aquatique autonome s'applique directement ou non au moins en partie contre le fond lorsque la structure flottante et l'engin aquatique autonome sont tous deux laissés flottants,
- le fond submersible est configuré afin que la coque de l'engin aquatique autonome s'applique au moins en partie contre le fond lorsque la structure flottante et l'engin aquatique autonome sont tous deux laissés flottants, ledit fond comportant à sa surface supérieure des moyens de roulement permettant de supporter et de faire rouler la coque de l'engin aquatique autonome,
- le boudin gonflé allongé est formé de plusieurs poches gonflées étanches les unes par rapport aux autres,
- la structure flottante comporte un dispositif de connexion à poste complémentaire d'un dispositif de connexion de l'engin aquatique autonome, les dispositifs de connexion complémentaires étant destinés à permettre le passage d'au moins un fluide choisi parmi les fluides électrique, gazeux, liquide, lorsqu'ils sont connectés ensembles une fois l'engin aquatique autonome engagé à l'intérieur de l'espace intérieur de la structure flottante,
- la connexion des dispositifs de connexion complémentaires est automatique lors engagement de l'engin aquatique autonome à l'intérieur de l'espace intérieur de la structure flottante,
- la déconnexion des dispositifs de connexion complémentaires est automatique lors de la sortie de l'engin aquatique autonome de l'intérieur de l'espace intérieur de la structure flottante,
- les dispositifs de connexion complémentaires sont étanches,
- la structure flottante comporte en outre à l'avant un dispositif d'amarrage destiné à être relié à une ligne de remorquage d'un navire remorquant ladite structure flottante,
- la carène de la structure flottante comprend un aileron, optionnel, orienté de manière que l'écoulement de l'eau exerce sur l'aileron une force dirigée vers le bas lorsque la structure flottante se déplace vers l'avant,
- la carène de la structure flottante est conformée de manière à maintenir un angle de cap et un angle de gite de la structure flottante stables lorsque la structure flottante se déplace vers l'avant, au moins tant que la vitesse de déplacement de la structure flottante est inférieure à ladite vitesse limite.

L'invention concerne également un procédé de récupération d'au moins un engin aquatique autonome en milieu aquatique, l'engin aquatique autonome ayant une coque de forme allongée et comportant une quille, l'engin aquatique autonome pouvant se déplacer dans le milieu aquatique au moins dans une configuration de surface où il flotte à la surface du milieu aquatique, dans lequel procédé, on dispose sur l'eau d'une structure flottante à fond submersible et ouverture arrière de la présente demande de brevet, ladite structure flottante étant reliée à au moins un câble, on fait en sorte que l'engin aquatique autonome dans la configuration de surface aborde par l'ouverture arrière la structure flottante et entre dans l'espace intérieur de la structure flottante, puis on tire par ledit au moins un câble la structure flottante avec dans son espace intérieur l'engin aquatique autonome pour la mettre hors d'eau, notamment sur un navire.

Dans des variantes du procédé, éventuellement combinées à d'autres décrites :
- ledit au moins un câble est un câble de remorquage,
- ledit au moins un câble est un câble de manœuvre.

L'invention concerne également un système comportant au moins un engin aquatique autonome et la structure flottante à fond submersible et ouverture arrière de la présente demande de brevet, la structure flottante une fois mise à l'eau pouvant recevoir par l'ouverture arrière, dans un espace intérieur, ledit au moins un engin aquatique autonome. Le système peut en outre être décliné selon toutes les possibilités décrites.

L'invention concerne également un navire destiné au déploiement et à la récupération d'au moins un engin aquatique autonome et qui comporte, d'une part, la structure flottante à fond submersible et ouverture arrière de la présente demande de brevet, la structure flottante une fois mise à l'eau pouvant recevoir par l'ouverture arrière, dans un espace intérieur, ledit au moins un engin aquatique autonome, et, d'autre part, des moyens de mise à l'eau et de récupération de la structure flottante à bord du navire. Le navire peut en outre être décliné selon toutes les possibilités décrites.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 représente une structure flottante en cours de remorquage ayant réceptionné un engin aquatique autonome,
- les figures 2 à 5 représentent un système de déploiement et de récupération à partir d'un navire, d'un engin aquatique autonome avec une structure flottante et montrant les différentes étapes du déploiement (ou, inversement, des figures 5 à 2, les étapes de récupération).

Sur la figure 1, une structure flottante 1 est représentée en cours de remorquage sur la mer (non représentée), tirée de la proue par un câble de remorquage 34. La structure flottante comporte une coque constituée d'un fond submersible 12 et d'un boudin gonflé formant deux bords latéraux, un bord latéral bâbord (G) 14 et un bord latéral tribord (D) 13. Les bords latéraux 13, 14 assurent la flottabilité de la structure flottante 1. Le fond submersible 12 est quant à lui noyé notamment du fait de la présence d'une ouverture 17 à l'arrière de la structure flottante 1, entre les extrémités arrière du boudin gonflé formant les deux bords latéraux 13, 14. Il est ainsi défini un espace intérieur de la structure flottante 1 et qui est délimité par le boudin gonflé et le fond submersible, et où un engin aquatique autonome peut venir se loger.

Le boudin gonflé peut être constitué de plusieurs poches gonflées, étanches les unes par rapport aux autres, à la manière des embarcations semi rigides du commerce. Le boudin gonflé augmente la stabilité de la structure flottante 1 tout en jouant un rôle d'amortissement et de protection vis à vis des chocs pouvant survenir entre la structure flottante et le navire ou l'engin aquatique autonome 2. On peut prévoir que lorsque la structure flottante 1 est livrée ou, alors, n'est pas utilisée et ne stocke pas l'engin aquatique autonome 2, celle-ci soit démontée et dégonflée pour être stockée sous un faible volume.

Dans des variantes de réalisation, les bords latéraux peuvent être autres qu'un boudin gonflé et par exemple des coques ou parties de coques, notamment rigides, assurant la flottabilité de la structure flottante. Des parties gonflées peuvent aussi être associées à des parties de coques.

Quoiqu'il en soit, la carène de la structure flottante 1, c'est-à-dire la partie de cette structure qui est immergée, a une forme qui confère à la structure flottante une bonne aptitude à la navigation. Cette forme permet en particulier, lorsque la structure flottante 1 se déplace vers l'avant sous l'action du câble de remorquage 34, qu'elle conserve un angle de cap et un angle de gite (c'est-à-dire un angle de roulis) stables, et cela au moins jusqu'à un vitesse limite de 3 mètres par seconde, voire même jusqu'à une vitesse de 5 mètres par seconde. En l'occurrence, grâce à la forme de cette carène, par mer calme (c'est-à-dire pour une houle d'amplitude inférieure à 0,5 mètre), les fluctuations moyennes de l'angle de cap et celles de l'angle de gite restent chacune inférieures à 20 degrés, lorsque la structure flottante 1 se déplace vers l'avant à une vitesse inférieure ou égale à ladite vitesse limite. L'aptitude à la navigation de la structure flottante 1 se manifeste aussi lorsque l'amplitude de la houle est plus importante ou lorsque le vent forcit.

Dans l'exemple particulier représenté sur les figures, pour obtenir cette aptitude à la navigation, la carène de la structure flottante 1 comprend une étrave 24 qui s'étend sensiblement verticalement, depuis la ligne de flottaison de la structure flottante jusqu'à la profondeur du fond submersible 12, en formant un taille-mer marqué joignant une partie bâbord et une partie tribord 21 de la coque. A l'extrémité inférieure de l'étrave, les parties bâbord et tribord de la coque sont concaves, vues depuis l'eau, si bien qu'elles se rejoignent en formant une grande nervure 20 qui facilite la pénétration dans l'eau et favorise le maintien du cap de la structure flottante 1. De plus, chaque bord latéral 13, 14 est pourvu à l'arrière d'un aileron 22 optionnel, qui s'étend sensiblement parallèlement à l'axe longitudinal avant-arrière de la structure flottante 1, et qui joue en quelque sorte le rôle d'une dérive, ou d'un gouvernail fixe.

Il est noté que le terme « carène » désigne ici la partie de la structure flottante 1 qui est immergée, c'est-à-dire située sous la ligne de flottaison, lorsque la structure flottante 1 est à l'eau et immobile par rapport à l'eau (l'engin aquatique autonome 2 n'étant alors pas logé dans l'espace intérieur 18 mentionné plus haut). Dans l'exemple de la figure 1, la carène correspond ainsi à la partie immergée de la coque de la structure flottante 1.

L'aptitude à la navigation de la structure flottante 1 lui permet de libérer ou récupérer l'engin aquatique autonome 2 alors que la structure flottante 1 et l'engin aquatique autonome 2 avancent à la surface de l'eau. Cela est intéressant notamment parce que l'engin aquatique autonome 2 est plus facilement manœuvrable lorsqu'il se déplace, si bien qu'il est donc plus facile de récupérer l'engin aquatique autonome 2 lorsque la structure flottante 1 et l'engin avancent tous deux, à vitesse modérée, à la surface de l'eau.

D'ailleurs, la carène de la structure flottante 1 est conformée de manière à maintenir ledit espace intérieur 18 submergé au moins en partie, lorsque la structure flottante 1 de déplace vers l'avant, et cela au moins tant qu'une vitesse de déplacement de la structure flottante est inférieure à la vitesse limite mentionnée plus haut.

Cette conformation spécifique de la carène est importante pour permettre une récupération en mouvement de l'engin aquatique autonome 2 (comme expliqué ci-dessus). En effet, en l'absence de précaution particulière, un déplacement de la structure flottante 1 vers l'avant, sous l'action du câble de remorquage 34, entraînerait un déjaugeage de la structure flottante 1 et une mise hors d'eau du volume intérieur 18 destiné à recevoir l'engin aquatique autonome 1 (ce déjaugeage est particulièrement marqué du fait de l'étendue du fond 12 de la structure flottante).

Dans l'exemple représenté sur les figures, afin d'éviter cette mise hors d'eau du volume intérieur 18, la carène est conformée plus précisément pour permettre une entrée d'eau à l'avant de ce volume intérieur, lorsque la structure flottante 1 avance. La carène comprend ainsi, en partie avant (c'est-à-dire plus près de la proue que de la poupe), deux prises d'eau 23, bâbord et tribord, mettant en communication ledit espace intérieur 18 et l'environnement aquatique de la structure flottante 1 (sur la figure 1, seule la prise d'eau tribord 23 est visible). Ces prises d'eau 23 sont réalisées sous la forme d'ouvertures pratiquées dans la coque de la structure flottante 1, située au moins en partie sous la ligne de flottaison de cette structure.

En variante ou en complément, la carène pourrait comprendre un ou plusieurs ailerons (non représentés), optionnels, orientés chacun de manière à ce que l'écoulement de l'eau exerce sur l'aileron une force dirigée vers le bas lorsque la structure flottante 1 se déplace vers l'avant.

Un engin aquatique autonome 2 flottant s'est introduit simplement à l'intérieur de la structure flottante 1 sur le fond 12 par un simple mouvement relatif entre les deux du fait que l'arrière de la structure flottante 1 est ouvert et que le fond submersible 12 est noyé. De préférence, on prévoit un tirant d'eau suffisant entre la partie basse de la coque de la structure flottante 1 et le fond 12 (hors quille qui doit passer dans une fente/ouverture longitudinale médiane du fond) pour éviter que l'engin aquatique autonome 2 frotte sur le fond lors de ce mouvement relatif. Bien que les comportements à la mer de la structure flottante 1 et de l'engin aquatique autonome 2 soient voisins, il peut y avoir des tangages, roulis et/ou inclinaisons un peu différents entre les deux et on pourra en tenir compte pour définir la hauteur de ce tirant d'eau. On peut noter qu'à l'arrière et latéralement, la présence du boudin constitue une sécurité en ce que, en cas de choc à ces niveaux entre la structure flottante 1 et l'engin aquatique autonome 2, un certain amortissement est obtenu.

Lorsque la structure flottante 1 avec l'engin aquatique autonome 2 à l'intérieur seront soulevés hors de l'eau, l'engin aquatique autonome 2 viendra reposer sur le fond 12 de la structure flottante 1 du fait de la disparition de l'eau qui le faisait flotter au-dessus du fond lorsque la structure flottante 1 était à la mer. Le fond 12 et, plus généralement, la structure flottante 1 ne sont pas configurés pour stocker de l'eau lors de la remontée de la structure flottante 1 sur le navire.

L'engin aquatique autonome 2 est ici seulement flottant mais dans d'autres application, il peut être mixte, c'est-à-dire qu'il peut présenter un état flottant et un état submergé, l'état flottant étant nécessaire pour s'introduire ou sortir de la structure flottante 1 sauf à prévoir un fond 12 suffisamment profond pour pouvoir réceptionner l'engin aquatique autonome 2 alors qu'il est en plongée, en pratique plongée peu profonde. Le fond submersible 12 est sensiblement rigide. Dans une variante, on prévoit un fond submersible souple qui forme une poche ouverte sur l'arrière et qu'on peut agrandir pour augmenter sa hauteur ou rétrécir à volonté afin de réceptionner l'engin aquatique autonome 2 à la manière d'un poisson dans un filet de pêche.

L'engin aquatique autonome 2 comporte une coque sensiblement fusiforme avec vers le bas une quille 10 submergée et vers le haut un kiosque 11 hors d'eau. Cet engin aquatique autonome 2 comporte des moyens de propulsion intégrés lui permettant de rentrer et de sortir de la structure flottante 1 et de se déplacer dans ou sur la mer, selon les cas, d'une manière autonome, avec des évolutions préprogrammées et/ou télécommandées.

La structure flottante 1 est destinée à être remontée sur un navire ou à être mise à l'eau à partir d'un navire. Afin de faciliter ces opérations, un portique 15 a été installé sur la structure flottante 1, portique avec un bras articulé 16 relié à un câble de manœuvre 33 afin de pouvoir soulever par le câble de manœuvre 33 la structure flottante 1 avec possiblement l'engin aquatique autonome 2 à l'intérieur. De préférence, le portique et, en particulier le bras articulé 16, sont disposés en une zone d'équilibre faisant que lorsque la structure flottante 1 avec l'engin aquatique autonome 2 à l'intérieur sont soulevés hors de l'eau, ils restent sensiblement horizontaux. A défaut, le câble de remorquage peut aider au maintien horizontal de la structure flottante 1. On peut cependant prévoir, en plus ou en alternative, des moyens sur le navire à type de plan incliné ou de plan de roulement pour guider et orienter la structure flottante 1 avec éventuellement l'engin aquatique autonome 2 à l'intérieur de façon à éviter un basculement intempestif lors des manœuvres de récupération et de mise à l'eau.

On peut noter que l'on a profité de la présence du kiosque 11 pour réaliser un guide stabilisateur dans le portique 15. Ce guide stabilisateur pour le kiosque forme également ici une butée pour l'avant du kiosque 11. Ce guide stabilisateur pour le kiosque vient en complément de la fente (non visible) longitudinale médiane réalisée à travers le fond 12 et qui permet le passage de la quille 10 et qui forme également un guide et possiblement une butée pour l'avant de la quille 10. Des moyens (non représentés) de verrouillage en position de l'engin aquatique autonome 2 dans la structure flottante 1 sont prévus. Ces moyens de verrouillage en position sont amovibles et ils sont fermés pour la récupération à bord du navire de la structure flottante 1 avec l'engin aquatique autonome 2 à l'intérieur et ouverts lorsqu'il faut libérer à la mer l'engin aquatique autonome 2 alors que la structure flottante a été mise à l'eau. Ces moyens de verrouillage en position amovibles agissent notamment sur la quille (dans la fente) et/ou le kiosque (sur le portique 15).

La structure flottante est ainsi équipée de guides permettant à l'engin aquatique autonome 2 de rejoindre facilement l'espace intérieur 18 et certains de ces guides peuvent aussi être constitués de coussins gonflables et dégonflables de sorte que ceux-ci pourraient servir, lorsqu'ils sont gonflés, à bloquer l'engin aquatique autonome 2 lorsqu'il est en position dans l'espace intérieur 18.

De préférence, on prévoit des moyens de connexion automatiques et étanches entre la structure flottante 1 et l'engin aquatique autonome 2 permettant la connexion lorsque l'engin aquatique autonome 2 est installé dans la structure flottante 1. Le câble de remorquage 34 peut comporter des canalisations, notamment pour des gaz sous pression, des carburants, etc., et/ou des conducteurs électriques, notamment pour une alimentation électrique et/ou des transferts de données.

Ainsi, la structure flottante 1 peut être est équipé de connecteurs automatiques permettant une connexion électrique entre l'engin 2 et le navire porteur lorsque l'engin est positionné dans l'espace intérieur 18 de la structure flottante 1. La structure flottante 1 peut aussi être équipée de connecteurs automatiques permettant une connexion de données entre l'engin 2 et la structure flottante 1 et/ou le navire 3 lorsque l'engin 2 est positionné dans l'espace intérieur 18 de la structure flottante 1. La structure flottante 1 peut aussi être équipée de connecteurs automatiques permettant une connexion de carburant entre l'engin 2 et la structure flottante 1 et/ou le navire 3 lorsque l'engin 2 est positionné dans l'espace intérieur 18 de la structure flottante 1, de sorte que l'engin puisse être ravitaillé en carburant. Il peut en être de même pour d'autres fluides comme par exemple du gaz sous pression.

Jusqu'à présent on a décrit une structure flottante 1 pouvant recevoir un seul engin aquatique autonome 2. Il est cependant possible de réaliser structure flottante 1 qui puisse recevoir deux, voire trois engins aquatiques autonomes 2. Pour chaque engin aquatique autonome 2 on prévoit une fente longitudinale à travers le fond 12 et possiblement un guide stabilisateur pour chaque kiosque 11. Dans ce cas, les engins aquatiques autonomes 2 sont stockés parallèlement entre eux, comme précédemment longitudinalement, dans la structure flottante 1. Dans le cas de deux engins aquatiques autonomes 2, préférence, le boudin gonflé est configuré pour former un séparateur médian étendu jusqu'à l'arrière de la structure flottante 1 comme les bords latéraux 13, 14, le boudin gonflé a alors une forme similaire à un W. On peut étendre ce principe à trois ou plus engins aquatiques autonomes 2 et dans ce cas le boudin gonflé a alors une forme en peigne.

On va maintenant décrire, en relation avec les figures 2 à 5, les opérations de déploiement, et par symétrie de récupération, d'un engin aquatique autonome par un navire grâce à la mise en œuvre de la structure flottante 1 de l'invention.

Sur la figure 2, un navire 3 transporte sur son pont arrière 30 une structure flottante 1 dans laquelle est installé un engin aquatique autonome 2. La structure flottante 1 est posée en hauteur sur des supports 31 séparés afin que la quille 10 trouve sa place sur le pont arrière 30. Dans une modalité de mise en œuvre, la quille 10 peut être montée et descendue selon les besoins comme dans le cas présent. La structure flottante 1 et son engin aquatique autonome 2 sont fixés sur le pont arrière 30 par des moyens de fixation amovibles. Un portique de manutention 32 qui est disposé à l'arrière du pont arrière 30, comporte une poulie sur laquelle le câble de manœuvre 33 s'enroule. Le câble de manœuvre 33 peut être enroulé et déroulé par un treuil de manœuvre 35.

Sur la figure 3, la structure flottante 1 et son engin aquatique autonome 2 ont été mis à l'eau. Les moyens de fixation amovibles avaient été ouverts afin de libérer la structure flottante 1. Le câble de manœuvre 33 et le portique de manutention 32 ont été manœuvrés ce qui a permis de soulever la structure flottante 1 et son engin aquatique autonome 2 puis de les translater à l'arrière du navire 3 par basculement du portique de manutention 32, au-dessus de l'eau où ils ont été descendus. On peut noter que le câble de remorquage 34 relie la structure flottante 1 au navire 3.

Sur la figure 4, la structure flottante 1 et son engin aquatique autonome 2 qui sont à l'eau, s'éloignent du navire tout en continuant d'être remorqués. Pour cela les câbles de manœuvre 33 et de remorquage 34 sont progressivement déroulés. On remarque que la quille 10 a été descendue.

Sur la figure 5, les moyens de verrouillage en position de l'engin aquatique autonome 2 dans la structure flottante 1 ont été déverrouillés et la structure flottante 1 et l'engin aquatique autonome 2 se sont séparés, la structure flottante 1 continuant d'être remorquée. L'engin aquatique autonome 2 qui flottait dans l'espace intérieur de la structure flottante 1 a ainsi été rendu libre de quitter la structure flottante par l'ouverture 17 à l'arrière de cette dernière. L'engin aquatique autonome 2 peut maintenant vaquer librement à ses occupations. On peut éventuellement prévoir de remonter à bord du navire la structure flottante 1 vide si on le souhaite.

Pour la récupération de l'engin aquatique autonome 2 à bord du navire 3, les opérations précédentes s'effectueront en sens inverse mais avec (re)verrouillage en position de l'engin aquatique autonome 2 dans la structure flottante 1 puis (re)fixation de la structure flottante 1 sur le pont arrière du navire 3.

On comprend que l'invention peut être déclinée de nombreuses autres façons sans pour autant sortir du cadre défini par la description et les revendications. Par exemple, en alternative de réalisation, les deux bords latéraux bâbord et tribord flottants ne se rejoignent pas à l'avant de la structure flottante et la proue correspond alors à une ouverture à l'avant de la structure flottante, les deux bords latéraux étant réunis et solidarisés par un accouplement transversal et la structure flottante s'apparente alors à un catamaran. Dans ce catamaran, une partie de l'accouplement entre les deux bords latéraux est submersible et correspondant au fond. Les deux bords latéraux peuvent être deux boudins gonflés ou deux coques. La carène de cette structure flottante de type catamaran comprend alors le fond en question, et deux parties des deux bords latéraux qui sont immergées lorsque la structure flottante est à l'eau est immobile. Comme précédemment, cette carène comprend, en partie avant, une prise d'eau, grâce à laquelle l'espace intérieur 18 reste submergé, au moins en partie, lorsque la structure flottante de déplace vers l'avant. Cette prise d'eau correspond en l'occurrence à l'ouverture avant, mentionnée plus haut, définie entre les bords latéraux bâbord et tribord.

Par exemple, la structure flottante 1 peut être dotée de capacités lui permettant de naviguer d'une manière propre en embarquant et sous la direction d'un personnel. Dans cette dernière configuration il est doté d'une propulsion et d'une interface homme machine.

On a mentionné la mise en œuvre avec un navire mais la structure flottante peut aussi bien être utilisé pour les manutentions d'engins aquatiques autonomes à partir de la terre ferme ou d'un hélicoptère ou tout autre dispositif adéquat.

Enfin, la structure flottante peut être utilisée comme un dock flottant pour accueillir et stocker dans un port au moins un engin aquatique autonome.

## Revendications

1. Structure flottante (1) destinée au déploiement et à la récupération d'au moins un engin aquatique autonome (2) en milieu aquatique, l'engin aquatique autonome (2) ayant une coque de forme allongée et comportant une quille (10), l'engin aquatique autonome (2) pouvant se déplacer dans le milieu aquatique au moins dans une configuration de surface où il flotte à la surface du milieu aquatique, la structure flottante (1) étant destinée à être mise à l'eau et à être récupérée par/sur un navire (3), la structure flottante (1) étant allongée longitudinalement de l'arrière vers l'avant et comportant une coque avec une carène, la carène correspondant à la partie immergée de la coque, la structure flottante (1) comportant un bord latéral bâbord (14) et un bord latéral tribord (13) flottants et un fond submersible (12) raccordé aux deux bords latéraux, le fond submersible (12) étant noyé lorsque la structure flottante (1) est à l'eau, les deux bords latéraux flottants(13, 14) et le fond submersible (12) définissant un espace intérieur (18) de la structure flottante (1), l'espace intérieur (18) étant au moins en partie submergé lorsque la structure flottante (1) est à l'eau, les deux bords latéraux flottants (13, 14) se rejoignant à l'avant de la structure flottante (1) pour y former une proue, et les deux extrémités arrières des bords latéraux flottants (13, 14) sont séparées par une ouverture (17) vers l'arrière de la structure flottante (1), ouverture (17) limitée vers le bas par le fond submersible (12), le fond submersible (12) comportant en outre au moins une fente allongée longitudinalement ouverte vers l'arrière et destinée au passage de la quille (10) de l'engin aquatique autonome (2), la structure flottante (1) étant configurée afin qu'au moins la partie avant de l'engin aquatique autonome (2) comportant la quille (10) puisse s'engager en flottant à l'intérieur de l'espace intérieur avec la quille (10) s'engageant dans la fente, l'avant de la fente allongée longitudinalement du fond submersible (12) étant fermé et formant une butée pour la quille (10) de l'engin aquatique autonome (2) afin de limiter l'engagement de l'engin aquatique autonome (2) à l'intérieur de l'espace intérieur de la structure flottante (1),
**caractérisée en ce que** les bords latéraux bâbord (14) et tribord (13) flottants sont constitués d'au moins un boudin gonflé allongé s'étendant sur chaque côté latéral de la structure flottante (1), de l'arrière vers l'avant de ladite structure flottante,
et **en ce que** la carène de la structure flottante (1) comprend une étrave (24) s'étendant sensiblement verticalement, depuis la ligne de flottaison de la structure flottante (1) jusqu'à la profondeur du fond submersible (12) en formant un taille-mer joignant une partie bâbord et une partie tribord (21) de la coque, et, à l'extrémité inférieure de l'étrave, les parties bâbord et tribord de la coque sont concaves telles que vues depuis l'eau en formant une nervure (20) facilitante la pénétration dans l'eau et favorisant le maintien du cap de la structure flottante (1),
et **en ce que** la carène de la structure flottante (1) comprend, en partie avant, au moins une prise d'eau (23) mettant en communication ledit espace intérieur (18) et l'environnement aquatique de la structure flottante (1).

2. Structure flottante (1) selon la revendication 1, **caractérisée en ce qu'**elle comporte un dispositif de connexion à poste complémentaire d'un dispositif de connexion de l'engin aquatique autonome (2), les dispositifs de connexion complémentaires étant destinés à permettre le passage d'au moins un fluide choisi parmi les fluides électrique, gazeux, liquide, lorsqu'ils sont connectés ensembles une fois l'engin aquatique autonome (2) engagé à l'intérieur de l'espace intérieur de la structure flottante (1).

3. Structure flottante (1) selon l'une quelconque des revendications 1 et 2, **caractérisée en ce que** la fente allongée longitudinalement du fond submersible (12) comporte un moyen de verrouillage en position amovible permettant de refermer la fente à l'arrière de la quille (10) une fois l'engin aquatique autonome (2) engagé à l'intérieur de l'espace intérieur de la structure flottante (1).

4. Structure flottante (1) selon l'une quelconque des revendications 1 à 3, **caractérisée en ce qu'**elle comporte dans l'espace intérieur des coussins gonflables et dégonflables, lesdits coussins une fois gonflés étant destinés à supporter et/ou maintenir et/ou bloquer l'engin aquatique autonome (2) dans l'espace intérieur.

5. Structure flottante (1) selon l'une quelconque des revendications 1 à 4, **caractérisée en ce qu'**elle comporte en outre à l'avant un dispositif d'amarrage destiné à être relié à une ligne de remorquage (34) d'un navire (3) remorquant ladite structure flottante (1).

6. Structure flottante (1) selon l'une quelconque des revendications 1 à 5, **caractérisée en ce qu'**elle comporte un portique de guidage d'un kiosque de l'engin aquatique autonome.

7. Structure flottante (1) selon la revendication 6, **caractérisée en ce que** le portique de guidage comporte un moyen de verrouillage en position amovible permettant de maintenir le kiosque une fois l'engin aquatique autonome engagé à l'intérieur de l'espace intérieur de la structure flottante.

8. Structure flottante (1) selon l'une quelconque des revendications 1 à 7, **caractérisée en ce que** la carène est conformée de manière à maintenir ledit espace intérieur (18) submergé au moins en partie lorsque la structure flottante (1) de déplace vers l'avant, au moins tant qu'une vitesse de déplacement de la structure flottante est inférieure à une vitesse limite de 3 mètres par seconde.

9. Structure flottante (1) selon l'une quelconque des revendications 1 à 8, **caractérisée en ce que** la carène de la structure flottante (1) comprend au moins un aileron orienté de manière que l'écoulement de l'eau exerce sur l'aileron une force dirigée vers le bas lorsque la structure flottante (1) se déplace vers l'avant.

10. Structure flottante (1) selon l'une quelconque des revendications 8 et 9, **caractérisée en ce que** la carène de la structure flottante (1) est conformée de manière à maintenir un angle de cap et un angle de gite de la structure flottante (1) stables lorsque la structure flottante (1) se déplace vers l'avant, au moins tant que la vitesse de déplacement de la structure flottante est inférieure à ladite vitesse limite.

11. Procédé de récupération d'au moins un engin aquatique autonome (2) en milieu aquatique, l'engin aquatique autonome (2) ayant une coque de forme allongée et comportant une quille (10), l'engin aquatique autonome (2) pouvant se déplacer dans le milieu aquatique au moins dans une configuration de surface où il flotte à la surface du milieu aquatique, **caractérisé en ce qu'**on dispose d'une structure flottante (1) sur l'eau à fond submersible (12) et ouverture arrière (17) selon l'une quelconque des revendications 1 à 10, ladite structure flottante (1) étant reliée à au moins un câble (33, 34), on fait en sorte que l'engin aquatique autonome (2) dans la configuration de surface aborde par l'ouverture arrière (17) la structure flottante (1) et entre dans l'espace intérieur (18) de la structure flottante (1), puis on tire par ledit au moins un câble (33, 34) la structure flottante (1) avec dans son espace intérieur (18) i'engin aquatique autonome (2) pour la mettre hors d'eau, notamment sur un navire (3).

12. Système comportant au moins un engin aquatique autonome (2) et la structure flottante (1) à fond submersible (12) et ouverture arrière (17) de l'une quelconque des revendications 1 à 10, la structure flottante (1) une fois mise à l'eau pouvant recevoir par l'ouverture arrière, dans ledit espace intérieur (18), ledit au moins un engin aquatique autonome (2).

13. Navire (3) destiné au déploiement et à la récupération d'au moins un engin aquatique autonome (2) et comportant, d'une part, la structure flottante (1) à fond submersible (12) et ouverture arrière (17) de l'une quelconque des revendications 1 à 10, la structure flottante (1) une fois mise à l'eau pouvant recevoir par l'ouverture arrière, dans un espace intérieur (18), ledit au moins un engin aquatique autonome (2), et, d'autre part, des moyens de mise à l'eau et de récupération de la structure flottante (1) à bord du navire (3).

## Patentansprüche

1. Schwimmende Struktur (1) zum Aussetzen und Einholen von mindestens einem autonomen Wasserfahrzeug (2) in einem Gewässer, wobei das autonome Wasserfahrzeug (2) einen Schiffsrumpf länglicher Form hat und einen Kiel (10) aufweist, wobei sich das autonome Wasserfahrzeug (2) im Gewässer mindestens in einer Oberflächenausführung bewegen kann, in der es an der Oberfläche des Gewässers schwimmt, wobei die schwimmende Struktur (1) dazu ausgelegt ist, von/auf einem Schiff (3) zu Wasser gelassen und wieder eingeholt zu werden, wobei sich die schwimmende Struktur (1) von hinten nach vorne längs erstreckt und einen Rumpf mit einem Unterwasserrumpf aufweist, wobei der Unterwasserrumpf dem eingetauchten Teil des Rumpfs entspricht, wobei die schwimmende Struktur (1) einen schwimmenden backbordseitigen seitlichen Rand (14) und einen schwimmenden steuerbordseitigen seitlichen Rand (13) und einen mit den beiden seitlichen Rändern verbundenen untertauchbaren Boden (12) aufweist, wobei der untertauchbare Boden (12) versenkt ist, wenn die schwimmende Struktur zu Wasser gelassen ist, wobei die beiden schwimmenden seitlichen Ränder (13, 14) und der untertauchbare Boden (12) einen Innenraum (18) der schwimmenden Struktur (1) definieren, wobei der Innenraum (18) mindestens teilweise untergetaucht ist, wenn die schwimmende Struktur (1) im Wasser ist, wobei die beiden schwimmenden seitlichen Ränder (13, 14) vorne an der schwimmenden Struktur (1) zusammenkommen, um einen Bug zu bilden, und die beiden hinteren Enden der schwimmenden seitlichen Ränder (13, 14) durch eine zum hinteren Ende der schwimmenden Struktur (1) hin gerichtete Öffnung (17) getrennt sind, wobei die Öffnung (17) nach unten durch den untertauchbaren Boden (12) begrenzt ist, wobei der untertauchbare Boden (12) außerdem mindestens einen sich längs erstreckenden offenen Schlitz aufweist, der nach hinten offen ist und für den Durchgang des Kiels (10) des autonomen Wasserfahrzeugs (2) bestimmt ist, wobei die schwimmende Struktur (1) so ausgelegt ist, daß mindestens der vordere Teil des den Kiel (10) aufweisenden autonomen Wasserfahrzeugs (2) mit dem Kiel (10) in den Schlitz eindringend schwimmend ins Innere des Innenraums eindringen kann, wobei das vordere Ende des sich längs erstreckenden Schlitzes des untertauchbaren Bodens (12) geschlossen ist und einen Anschlag für den Kiel (10) des autonomen Wasserfahrzeugs (2) bildet, um das Eindringen des autonomen Wasserfahrzeugs (2) in den Innenraum der schwimmenden Struktur (1) zu begrenzen,
**dadurch gekennzeichnet, daß** die backbordseitigen (14) und die steuerbordseitigen (13) schwimmenden seitlichen Ränder aus mindestens einem länglichen aufgeblasenen Wulst bestehen, der sich auf jeder seitlichen Seite der schwimmenden Struktur (1) vom hinteren Ende zum vorderen Ende der schwimmenden Struktur hin erstreckt,
und daß der Unterwasserrumpf der schwimmenden Struktur (1) einen Vordersteven (24) aufweist, der sich im Wesentlichen senkrecht von der Wasserlinie der schwimmenden Struktur (1) bis zur Tiefe des untertauchbaren Bodens (12) erstreckt und dabei einen Wellenbrecher bildet, der einen backbordseitigen Teil und einen steuerbordseitigen Teil (21) des Schiffsrumpfs verbindet, und daß am unteren Ende des Vorderstevens die backbord- und steuerbordseitigen Teile des Schiffsrumpfs vom Wasser aus gesehen konkav sind, so daß sie eine Rippe (20) bilden, die das Vordringen im Wasser erleichtert und das Einhalten der Richtung der schwimmenden Struktur (1) fördert,
und daß der Unterwasserrumpf der schwimmenden Struktur (1) im vorderen Teil mindestens einen Wassereinlauf (23) aufweist, der den Innenraum (18) mit der Wasserumgebung der schwimmenden Struktur verbindet.

2. Schwimmende Struktur (1) gemäß Anspruch 1, **dadurch gekennzeichnet, daß** sie eine Verbindungsvorrichtung mit komplementärem Anschluß einer Anschlußvorrichtung des autonomen Wasserfahrzeugs (2) aufweist, wobei die komplementären Anschlußvorrichtungen das Fließen mindestens eines aus den elektrischen, gasförmigen, flüssige Fluiden ausgewählten Fluids ermöglichen sollen, wenn sie miteinander verbunden sind, sobald das autonome Wasserfahrzeug (2) ins Innere des Innenraums der schwimmenden Struktur (1) eingebracht ist.

3. Schwimmende Struktur (1) gemäß einem der Ansprüche 1 und 2, **dadurch gekennzeichnet, daß** der sich längs erstreckende Schlitz des untertauchbaren Bodens (12) ein Verriegelungsmittel in lösbarer Position aufweist, das ermöglicht, den Schlitz am hinteren Ende des Kiels (10) zu schließen, sobald das autonome Wasserfahrzeug (2) ins Innere des Innenraums der schwimmenden Struktur (1) eingebracht ist.

4. Schwimmende Struktur (1) gemäß einem der Ansprüche 1 bis 3, **dadurch gekennzeichnet, daß** sie im Innenraum aufblasbare und entleerbare Kissen aufweist, wobei die Kissen, wenn sie aufgeblasen sind, dazu bestimmt sind, das autonome Wasserfahrzeug (2) im Innenraum zu tragen und/oder zu halten und/oder zu blockieren.

5. Schwimmende Struktur (1) gemäß einem der Ansprüche 1 bis 4, **dadurch gekennzeichnet, daß** sie am vorderen Ende außerdem eine Anlegevorrichtung aufweist, die dazu bestimmt ist, mit einem Abschleppseil (34) eines Schiffs (3), das die schwimmende Struktur (1) abschleppt, verbunden zu werden.

6. Schwimmende Struktur (1) gemäß einem der Ansprüche 1 bis 5, **dadurch gekennzeichnet, daß** sie ein Führungsportal eines Kiosks des autonomen Wasserfahrzeugs aufweist.

7. Schwimmende Struktur (1) gemäß Anspruch 6, **dadurch gekennzeichnet, daß** das Führungsportal ein Mittel zum Verriegeln in lösbarer Position aufweist, das ermöglicht, den Kiosk festzuhalten, sobald das autonome Wasserfahrzeug (2) ins Innere des Innenraums der schwimmenden Struktur (1) eingebracht ist.

8. Schwimmende Struktur (1) gemäß einem der Ansprüche 1 bis 7, **dadurch gekennzeichnet, daß** der Unterwasserrumpf dazu ausgelegt ist, den Innenraum (18) mindestens teilweise untergetaucht zu halten, wenn sich die schwimmende Struktur (1) vorwärts bewegt, und zwar mindestens so lange, wie eine Bewegungsgeschwindigkeit kleiner als eine Grenzgeschwindigkeit von 3 Metern pro Sekunde ist.

9. Schwimmende Struktur (1) gemäß einem der Ansprüche 1 bis 8, **dadurch gekennzeichnet, daß** der Unterwasserrumpf der schwimmenden Struktur (1) mindestens einen Flügel aufweist, der so ausgerichtet ist, daß das Fließen des Wassers auf den Flügel eine Kraft ausübt, die nach unten gerichtet ist, wenn sich die schwimmende Struktur (1) vorwärtsbewegt.

10. Schwimmende Struktur (1) gemäß einem der Ansprüche 8 und 9, **dadurch gekennzeichnet, daß** der Unterwasserrumpf der schwimmenden Struktur (1) dazu ausgelegt ist, einen Richtungswinkel und einen Schlagseitenwinkel der schwimmenden Struktur (1) konstant zu halten, wenn sich die schwimmende Struktur (1) vorwärtsbewegt, und zwar mindestens so lange, wie die Bewegungsgeschwindigkeit der schwimmenden Struktur kleiner als die Grenzgeschwindigkeit ist.

11. Verfahren zum Einholen mindestens eines autonomen Wasserfahrzeugs (2) in einer Wasserumgebung, wobei das autonome Wasserfahrzeug (2) einen Schiffsrumpf länglicher Form hat und einen Kiel (10) aufweist, wobei sich das autonome Wasserfahrzeug (2) im Gewässer mindestens in einer Oberflächenausführung bewegen kann, in der es an der Oberfläche des Gewässers schwimmt, **dadurch gekennzeichnet, daß** eine schwimmende Struktur (1) mit einem untertauchbaren Boden (12) und einer hinteren Öffnung (17) gemäß einem der Ansprüche 1 bis 10 auf dem Wasser zur Verfügung steht, wobei die schwimmende Struktur (1) mit mindestens einem Seil (33, 34) verbunden ist, daß dafür gesorgt wird, daß das autonome Wasserfahrzeug (2) in der Oberflächenausführung durch die hintere Öffnung (17) auf die schwimmende Struktur (1) und in den Innenraum (18) der schwimmenden Struktur (1) gelangt, daß die schwimmende Struktur (1) mit dem in ihrem Innenraum (18) befindlichen autonomen Wasserfahrzeug (2) dann mit dem mindestens einen Seil (33, 34) gezogen wird, um sie aus dem Wasser und insbesondere auf ein Schiff (3) zu holen.

12. System mit mindestens einem autonomen Wasserfahrzeug (2) und der schwimmenden Struktur (1) mit einem untertauchbaren Boden (12) und einer hinteren Öffnung (17) gemäß einem der Ansprüche 1 bis 10, wobei die schwimmende Struktur (1), sobald sie zu Wasser gelassen ist, das mindestens eine autonome Wasserfahrzeug (2) durch die hintere Öffnung im Innenraum (18) aufnehmen kann.

13. Schiff (3), das zum Aussetzen und Einholen von mindestens einem autonomen Wasserfahrzeug (2) bestimmt ist und einerseits die schwimmende Struktur (1) mit einem untertauchbaren Boden (12) und einer hinteren Öffnung (17) gemäß einem der Ansprüche 1 bis 10 aufweist, wobei die schwimmende Struktur (1), sobald sie zu Wasser gelassen ist, das mindestens eine autonome Wasserfahrzeug (2) durch die hintere Öffnung im Innenraum (18) aufnehmen kann, und andererseits Mittel zum Aussetzen und Einholen der schwimmenden Struktur (1) an Bord des Schiffs (3) aufweist.

## Claims

1. A floating structure (1) intended for the deployment or the recovery of at least one autonomous watercraft (2) in aquatic environment, the autonomous watercraft (2) having an elongated hull and comprising a keel (10), the autonomous watercraft (2) being able to move in the aquatic environment at least in a surface configuration in which it floats at the surface of the aquatic environment, the floating structure (1) being intended to be launched and to be recovered by/on a vessel (3),
wherein the floating structure (1) is longitudinally elongated from the rear to the front and comprises a hull with an underwater hull, the underwater hull corresponding to the immersed part of the hull, the floating structure (1) comprising floating portside lateral edge (14) and starboard lateral edge (12) and a submersible bottom (12) connected to the two lateral edges, the submersible bottom (12) being immersed when the floating structure (1) is in the water, the two floating lateral edges (13, 14) and the submersible bottom (12) defining an interior space (18) of the floating structure (1), the interior space (18) being at least partly submerged when the floating structure (1) is in the water, the two floating lateral edges (13, 14) joining each other on the front of the floating structure (1) to form a bow, and the two rear ends of the floating lateral edges (13, 14) being separated by an opening (17) towards the rear of the floating structure (1), the opening (17) being limited downward by the submersible bottom (12), and the submersible bottom (12) further comprises at least one longitudinally elongated slot open towards the rear and intended for the passage of the keel (10) of the autonomous watercraft (2) and the floating structure (1) is configured so that at least the front part of the autonomous watercraft (2) comprising the keel (10) can engage by floating into the interior space, with the keel (10) engaging into the slot, the front of the longitudinally elongated slot of the submersible bottom (12) being closed and forming a stop for the keel (10) of the autonomous watercraft (2) in order to limit the engagement of the autonomous watercraft (2) into the interior space of the floating structure (1),
**characterized in that** the floating portside (14) and starboard (13) edges are consisted of at least one elongated inflated bladder extending on each lateral side of the floating structure (1), from the rear to the front of said floating structure,
and **in that** the underwater hull of the floating structure (1) comprises a stem (24) that extends substantially vertically, from the floating line of the floating structure (1) down to the depth of the submersible bottom (12) forming a cutwater joining a portside part and a starboard part (21) of the hull, and, at the lower end of the stem, the portside and starboard parts of the hull are concave, viewed from the water, forming a ridge (20) facilitating the penetration into water and helping maintaining the heading of the floating structure (1).
and **in that** the underwater hull of the floating structure (1) comprises, in front part, at least one water intake (23) in communication with said interior space (18) and the aquatic environment of the floating structure (1).

2. A floating structure (1) according to claim 1, wherein it comprises a dock-based connection device complementary to a connection device of the autonomous watercraft (2), the complementary connection devices being intended to allow the passage of at least one fluid chosen among the electric, gaseous, liquid fluids, when they are connected to each other once the autonomous watercraft (2) engaged in the interior space of the floating structure (1).

3. A floating structure (1) according to any one of claims 1 and 2, wherein the longitudinally elongated slot of the submersible bottom (12) comprises a removable position locking device allowing the slot to be closed back at the rear of the keel (10) once the autonomous watercraft (2) engaged in the interior space of the floating structure (1).

4. A floating structure (1) according to any one of claims 1 to 3, wherein it comprises inflatable and deflatable cushions in the interior space, said cushions, once inflated, being intended to support and/or hold and/or block the autonomous watercraft (2) in the interior space.

5. A floating structure (1) according to any one of claims 1 to 4, wherein it further comprises, on the front, a mooring device intended to be linked to a towing line (34) of a vessel (3) towing said floating structure (1).

6. A floating structure (1) according to any one of claims 1 to 5, wherein it comprises a gantry for guiding a wheelhouse of the autonomous watercraft.

7. A floating structure (1) according to any one of claims 1 to 6, wherein the guiding gantry comprises a removable position locking means allowing the wheelhouse to be held once the autonomous watercraft engaged in the interior space of the floating structure.

8. A floating structure (1) according to any one of claims 1 to 7, wherein the underwater hull is shaped so as to maintain said interior space (18) at least partly submerged when the floating structure (1) moves forward, at least as long as a speed of displacement of the floating structure is lower than a limit speed of 3 meters per second.

9. A floating structure (1) according to any one of claims 1 to 8, wherein the underwater hull of the floating structure (1) comprises at least one fin directed so that the water flow exerts on the fin a force directed downward when the floating structure (1) moves forward.

10. A floating structure (1) according to any one of claims 8 and 9, wherein the underwater hull of the floating structure (1) is shaped in such a manner to keep stable floating structure heading angle and heel angle when the floating structure (1) moves forward, at least as long as the moving speed of the floating structure is lower of said limit speed.

11. A method for the recovery of at least one autonomous watercraft (2) in aquatic environment, the autonomous watercraft (2) having an elongated hull and comprising a keel (10), the autonomous watercraft (2) being able to move in the aquatic environment at least in a surface configuration in which it floats at the surface of the aquatic environment, wherein a floating structure (1) with a submersible bottom (12) and a rear opening (17) according to any one of claims 1 to 10 is placed on the water, said floating structure (1) being linked to at least one cable (33, 34), it is made sure that the autonomous watercraft (2) in the surface configuration boards the floating structure (1) by the rear opening (17) and enters the interior space (18) of the floating structure (1), then the floating structure (1), with the autonomous watercraft (2) in its interior space, is pulled by said at least one cable (33, 34) to be extracted from water, in particular on a vessel (3).

12. A system comprising at least one autonomous watercraft (2) and the floating structure (1) with a submersible bottom (12) and a rear opening (17) according to any one of claims 1 to 10, the floating structure (1), once in water, being able to receive said at least one autonomous watercraft (2) in said interior space (18), through the rear opening.

13. A vessel (3) intended for the deployment and the recovery of at least one autonomous watercraft (2) and that comprises, on the one hand, the floating structure (1) with a submersible bottom (12) and a rear opening (17) according to any one of claims 1 to 10, the floating structure (1), once in water, being able to receive said at least one autonomous watercraft (2) in an interior space (18), through the rear opening, and, in the other hand, means for the launching of the floating structure (1) and the recovery thereof on board the vessel (3).
